# EUROPÄISCHE PATENTSCHRIFT

(11) **EP 1 528 344 B1**
(45) Veröffentlichungstag und Bekanntmachung des Hinweises auf die Patenterteilung: **23.07.2008**
(21) Anmeldenummer: 04013263.1
(22) Anmeldetag: 04.06.2004
(51) Int. Cl.: F27D 1/02, F27D 1/14, F16S 1/02, F16B 5/02

(54) **Wand-und/oder Deckenaufbau, sowie Wandmodule und Befestigungsvorrichtungen hierfür**
Wall and/or roof construction, wall module and fixing device therefore
Construction de paroi et/ou de plafond, module de parois et dispositif de fixation correspondant

(30) Priorität: 28.10.2003 DE 10350115
(43) Veröffentlichungstag der Anmeldung: 04.05.2005
(73) Patentinhaber: Burwitz Feuerungsbau GmbH, 31224 Peine (DE)
(72) Erfinder: Ommerborn, Thorsten, 41468 Neuss (DE)
(74) Vertreter: nospat Patent- und Rechtsanwälte Naefe Oberdorfer Schmidt

(56) Entgegenhaltungen:
- BE-A- 527 221
- DE-A1- 2 346 687
- DE-A1- 3 909 340
- DE-U1- 20 316 543
- US-A- 1 447 780
- US-A- 4 449 345

## Beschreibung

Die Erfindung betrifft einen Wand- und/oder Deckenaufbau für eine Wärmebehandlungsanlage sowie ein Wandmodul und eine Befestigungsvorrichtung für den Wandaufbau.

Aus der DE 37 14 753 A1 ist eine kassettenförmige Auskleidung für Industrieöfen bekannt. Diese feuerfeste Auskleidung besteht aus einem vorgefertigten Ofengerüst mit daran angehängten werkstattmäßig gefertigten Kassetten, die mit feuerfesten Schichten aufgefüllt sind. Nach einer Ausführungsform werden an einem durchgehenden Tragblech an der dem Ofeninnenraum zugekehrten Fläche Anker angebracht, die eine ein- oder mehrteilige Feuerfestschicht arretieren, wobei an der anderen Fläche des Tragblechs Halterungen angebracht sind, mittels denen die Kassetten an dem Ofengerüst befestigt sind. Aufgrund dieser Ausgestaltung sollen die Kassetten mit einfachen Mitteln, z.B. einen Hebekran schnell und sicher an das Ofengerüst angebracht werden können. Auch der Transport der Kassetten auf der Baustelle kann problemlos erfolgen. Die Kassetten werden in Längen von 2 - 3 m oder darüber in einer Werkstatt vorgefertigt. Bei dieser Ausführungsform ist von Nachteil, dass die Konstruktion aufwändig und teuer ist und trotz der Kassettenbauweise immer noch ein erheblicher Zeitbedarf für die Montage vorhanden ist.

Aus der DE 37 00 126 C1 ist ein Wärmedämmelement bekannt. Das Wärmedämmelement besteht aus einem an einem Tragelement gehalterten hitzebeständigen Fasermattenbauteil. Das Wärmedämmelement besteht aus mehreren einmal u-förmig gefalteten Fasermatten, die zu mehreren aufeinanderliegend an ihrem offenen Ende mittels zwischen sie gelegten Stachelbändern an einer einzigen Platte aus Streckmetall befestigt sind. Ferner sind Befestigungsmittel vorhanden um das Wärmedämmelement einfach an eine Wand montieren und von einer Wand demontieren zu können. Das Wärmedämmelement soll über eine Schraubverbindung an der Wand eines Ofens oder dergleichen angeordnet werden, wobei der Kopf der Schraube in einer Schiene eingeführt ist und entlang dieser das Wärmedämmelement an der Wand verschiebbar ist. Hierbei ist von Nachteil, dass zur Montage und Demontage die Dämmelemente ggf. über die gesamte Länge des Ofenraumes verschoben werden müssen. Ferner ist von Nachteil, dass bei Schnellmontagesystemen für Faserelemente wie bei Faserelementen ganz allgemein eine Umweltschutzproblematik bzgl. des Abtragens von Fasern besteht. Diese Fasern sind bekanntlich lungengängig und gesundheitlich bedenklich. Ferner kann durch Abtragung von Fasern das im Ofen befindliche Brenngut verunreinigt werden.

Aus der DE 23 46 687 A1 ist eine feuerfeste Auskleidung bekannt, bei der feuerfeste Elemente eingehängt werden.

Ferner sind Wärmedämmelemente bekannt, die aus Fasermaterial bestehen und mit entsprechenden Halteklammern an eine Ofenrauminnenseite angeschraubt werden.

Aufgabe der Erfindung ist es, einen Wand- und/oder Deckenaufbau für eine Wärmebehandlungsanlage zu schaffen, der gegenüber gemauerten oder monolithischen Auskleidungen eine Verringerung der Montagezeiten schafft, schnell verfügbar ist und besonders einfach zu montieren ist.

Die Aufgabe wird mit einem Wand- und/oder Deckenaufbau für eine Wärmebehandlungsanlage mit den Merkmalen des Anspruchs 1 gelöst. Vorteilhafte Weiterbildungen sind in Unteransprüchen gekennzeichnet.

Eine weitere Aufgabe ist es, ein Wandmodul für den Wandund/oder Deckenaufbau zu schaffen.

Die Aufgabe wird mit einem Wandmodul mit den Merkmalen des Anspruch 6 gelöst. Vorteilhafte Weiterbildungen sind in den hiervon abhängigen Unteransprüchen gekennzeichnet.

Eine weitere Aufgabe ist es, eine Befestigungsvorrichtung für den Wand- und/oder Deckenaufbau zu schaffen.

Die Aufgabe wird mit einer Befestigungsvorrichtung mit den Merkmalen des Anspruch 17 gelöst. Vorteilhafte Weiterbildungen sind in den hiervon abhängigen Unteransprüchen gekennzeichnet.
Der erfindungsgemäße Wand- und/oder Deckenaufbau ist insbesondere mehrschichtig mit einem ofeninnenraumseitigen Feuerleichtstein und sich daran anschließenden Wärmedämmschichten ausgebildet, wobei diese Wärmedämmschichten zwischen einer Tragkonstruktion des Ofens und der feuerraumseitigen Feuerleichtsteinschicht begrenzt sind. Der Wand- und/oder Deckenaufbau ist aus einzelnen Wandmodulen ausgebildet, wobei eine Befestigungsvorrichtung für die Module vorhanden ist. Zumindest ein Teil der Module besitzt erste Halteeinrichtungen, die das Modul zusammenhalten und mit zweiten Halteeinrichtungen zusammenwirken, die an einer Tragstruktur der Wärmebehandlungsanlage angeordnet sind. Die Module sind über die erste und zweite Halteeinrichtung an der Tragstruktur verrastend befestigt. Durch die erfindungsgemäße verrastbare Verbindung zwischen erster und zweiter Halteeinrichtung können die Module in besonders einfacher Weise durch "Aufklipsen" des Moduls auf die Tragstruktur befestigt werden. Hierbei können Module verwendet werden, die gleichartig aufgebaut sind.
Es können jedoch auch zwei oder mehrere verschiedene Formen von Modulen verwendet werden, wobei ein Teil der Module als Haltemodule ausgebildet sind, die zwei oder mehrere gleichartig oder unterschiedlich geformte Füllmodule an der Wand halten, so dass mit einem verringerten Montageaufwand an der Tragstruktur die Module bzw. der Wandaufbau gehalten wird.

Bei der Erfindung ist von Vorteil, dass die Montagezeiten und damit auch die Stillstandszeiten gegenüber gemauerten oder monolithischen Auskleidungen bis zu 70% verringert werden. Ferner sind die Module in allen Wärmebehandlungsanlagen bis 1.200°C universell einsetzbar, insbesondere in der Chemie und Petrochemie, der Stahl- und Eisenherstellung und der Grobkeramik. Darüber hinaus wird in vorteilhafter Weise der Vorteil der Keramikfasermodule (Montagezeit) und der konventionellen Leichtbauweise (keine Gesundheitsrisiken durch freie Fasern) miteinander verbunden. Zudem sind keine Konsolen zur Abfangung der Ausmauerung erforderlich.

Die Erfindung wird anhand einer Zeichnung mit mehreren Figuren beispielhaft erläutert.

Es zeigen hierbei:
- Figur 1: eine schematische Darstellung eines erfindungsgemäßen Wandaufbaus in einer Draufsicht aus dem Ofeninnenraum;
- .Figur 2: einen Aufbau nach Figur 1 in einem Schnitt über die Höhe des Wandaufbaus;
- Figur 3: einen Wandaufbau nach Figur 1 in einem Längsschnitt über die Länge des Wandaufbaus;
- Figur 4: die erfindungsgemäße Befestigung eines Moduls nach Figur 2;
- Figur 5: eine Draufsicht auf eine weitere Ausführungsform der Erfindung mit identisch ausgebildeten Modulen;
- Figur 6: einen Schnitt durch den Wandaufbau nach Figur 5 über die Wandhöhe;
- Figur 7: einen Schnitt durch den Wandaufbau nach Figur 5, entlang der Längserstreckung der Wand;
- Figur 8: eine Draufsicht auf eine weitere Ausführungsform des erfindungsgemäßen Wandaufbaus;
- Figur 9: einen Schnitt durch den erfindungsgemäßen Wandaufbau nach Figur 8 über die Wandungshöhe;
- Figur 10: einen Schnitt durch den erfindungsgemäßen Wandungsaufbau nach Figur 8 über die Wandlänge;
- Figur 11: eine erste Ausführungsform eines erfindungsgemäßen Moduls zum Ausbilden eines Wandaufbaus nach Figur 1 in einer ersten Schnittansicht, insbesondere über die Länge eines Ofens;
- Figur 12: ein Modul nach Figur 11 in einer zweiten Schnittansicht;
- Figur 13: ein Modul nach Figur 11 in einer Draufsicht auf die dem Ofenraum abgewandte Seite mit einer Halteplatte;
- Figur 14: eine weitere Ausführungsform eines Moduls in einer seitlichen Ansicht;
- Figur 15: ein Modul nach Figur 14 in einer um 90° gedrehten seitlichen Ansicht;
- Figur 16: ein Modul nach Figur 14 in einer Ansicht auf die ofenraumabgewandte Modulseite;
- Figur 17: ein Modul für einen Wandaufbau nach Figur 8 in einer seitlichen Ansicht;
- Figur 18: ein Modul nach Figur 17 in einer um 90° gedrehten seitlichen Ansicht;
- Figur 19: das Modul nach Figur 17 in einer Ansicht auf die ofenraumabgewandte Rückseite;
- Figur 20: eine Ausführungsform eines erfindungsgemäßen Halteankers;
- Figur 21: eine schematische Draufsicht auf eine erfindungsgemäße Halteplatte;
- Figur 22: einen Querschnitt durch eine erfindungsgemäße Halteplatte nach Figur 21;
- Figur 23: eine Draufsicht auf eine weitere Ausführungsform einer erfindungsgemäßen Halteplatte;
- Figur 24: einen Querschnitt durch die Halteplatte nach Figur 23;
- Figur 25: eine Draufsicht auf eine Rasteinrichtung der Halteplatte nach Figur 23;
- Figur 26: die erfindungsgemäße Haltevorrichtung in zusammengebautem Zustand in einer Ansicht von einer Ofenwandungsseite;
- Figur 27: die Haltevorrichtung nach Figur 26 in einer seitlichen Ansicht;
- Figur 28: die Haltevorrichtung nach Figur 26 in einer gegenüber Figur 27 um 90° gedrehten Ansicht;
- Figur 29: eine erfindungsgemäße Befestigungseinrichtung in einer seitlichen Ansicht;
- Figur 30: die Einrichtung nach Figur 29 in einer um 90°gedrehten seitlichen Ansicht;
- Figur 31: eine Draufsicht auf die Einrichtung nach Figur 29;
- Figur 32: eine stark schematisierte Explosionsansicht eines Teils des erfindungsgemäßen Wandaufbaus.

Der erfindungsgemäße Wandaufbau 1 umfasst eine Mehrzahl von Wandmodulen 2 die mit Befestigungsvorrichtungen 3 an einer Tragstruktur 4 eines Ofens oder anderer Wärmebehandlungsaggregate angeordnet werden. Die Wandmodule 2 (Figuren 11 bis 18) sind vorzugsweise mehrschichtig aufgebaut und besitzen eine ofeninnenraumseitige bzw. heißseitige erste Schicht 5 und zumindest eine sich daran anschließende, ofeninnenraumabgewandte zweite Schicht 6.

Die erste Schicht 5 ist vorzugsweise eine Schicht aus einem festen steifen Material und insbesondere eine Steinschicht aus einem zumindest hitzebeständigen Werkstoff. Der hitzebeständige Werkstoff bzw. dessen chemisch-mineralogische Zusammensetzung, seine Temperaturbeständigkeit sowie die Dicke der Schicht 5 sind beliebig und richten sich nach den Anforderungen wie Temperatur, Ofenatmosphäre etc. Besonders bevorzugt besteht die erste Schicht aus einem sogenannten Feuerleichtmaterial bzw. Feuerleichtstein. Feuerleichtmaterial ist ein hitzebeständiges Material mit einem relativ porösen und daher leichten Aufbau. Gleichwohl kann bei erhöhten Anforderungen an die Temperaturbeständigkeit ein feuerfestes Steinmaterial verwendet werden.

Die zweite Schicht 6 ist vorzugsweise eine Dämmschicht. Die Dämmschicht ist aus einem wärmedämmenden Material ausgebildet. Beispielsweise ist die Dämmschicht aus im Ofen- bzw. Feuerungsbau üblichen Calciumsilikatplatten oder mikroporösen Dämmplatten ausgebildet. Auf die zweite Schicht 6 folgend können eine weitere Dämmschicht 7 und ggf. weitere Schichten angeordnet sein. Die Dämmschicht 7 und die weiteren Schichten können ebenfalls als Calciumsilikatplatten oder poröse oder mikroporöse Dämmplatten ausgebildet sein. Insbesondere kann die Porosität der Schichten von der Schicht 6 zu nachfolgenden Schichten 7 ansteigen, um die Dämmleistung zu erhöhen. Darüber hinaus können die Schicht 7 und ggf. weitere Schichten als Fasermatte oder Faserplatte, insbesondere aus einem Faservlies und/oder einem steifen festen Faserplattenmaterial ausgebildet sein.

Die Wandmodule 2 weisen in der Draufsicht einen viereckigen insbesondere quadratischen oder rechteckigen Querschnitt auf. Andere Querschnitte, die eine möglichst zwickelfreie Anordnung aneinander zulassen, sind ebenfalls möglich, z.B. dreieckige, sechs- oder achteckige Querschnittsformen.

Im einfachsten Fall verfügt ein Wandmodul 2 somit über eine Frontwandung 5a, eine erste Seitenwandung 5b und eine zweite Seitenwandung 5c sowie eine Rückwandung 5d der ersten Schicht 5; eine Vorderwandung 6a, eine erste Seitenwandung 6b und eine zweite Seitenwandung 6c sowie eine Rückwandung 6d der zweiten Schicht 6 und ggf. eine Frontwandung 7a, eine erste Seitenwandung 7b, eine zweite Seitenwandung 7c und eine Rückwandung 7d der dritten Schicht 7. Sind weitere Schichten vorgesehen, entspricht deren Anordnung den vorbenannten Schichten.

Die Schichten 5, 6 und 7 und ggf. weitere Schichten können miteinander fluchtend, aufeinander abfolgend ausgebildet sein, so dass das Wandmodul 2 eine würfelige oder quaderförmige Form besitzt.

Bei einer weiteren vorteilhaften Ausführungsform (Figuren 5 bis 7) fluchten die Schichten 5, 6, 7 mit ersten Seitenwandungen 5b, 6b, 7b, wobei die Schichten einen treppenförmigen Versatz derart aufweisen, dass die zweiten Seitenwandungen 5c, 6c, 7c zueinander versetzt angeordnet sind. Bei der Anordnung dieser Wandmodule 2 aneinander ergeben sich somit über die Wanddicke gerade verlaufende Fugen 9 und stufig verlaufende Fugen 10. Bei einer Mehrzahl von Schichten ist es auch möglich, zwei Schichten fluchten zu lassen und nur eine Schicht mit einem Versatz auszubilden (Figuren 14 bis 16).

Bei einer weiteren vorteilhaften Ausführungsform (Figuren 8 bis 10; 17 bis 19) weisen die Schichten einen treppenartigen Versatz derart auf, dass der Versatz über eine Ecke benachbarter Seitenwandungen diagonal verläuft.

Bei dieser Ausführungsform verlaufen somit alle Fugen 9, 10 in gleicher Weise stufig. Die Wandmodule 2 greifen im erfindungsgemäßen Wandaufbau somit ineinander ein, wobei bei dieser Ausführungsform über die Tiefe des Wandaufbaus die Fugenlänge und damit auch der Gasweg verlängert wird. Ferner wird die Tragstruktur 4 auch bei leichten Verschiebungen der Module gegeneinander noch sicher vor Temperaturen geschützt.

Bei einer weiteren vorteilhaften Ausführungsform des erfindungsgemäßen Wandaufbaus 1 sind zwei verschiedene Wandmodule 2, 12 vorhanden. Die Module 2 sind hierbei als Haltemodule 2 und die Module 12 als Füllmodule ausgebildet, welche alternierend im Gesamtaufbau angeordnet sind. Die Haltemodule 2 sind in einem Querschnitt, z.B. entlang einer Ofenlängsachse (Figur 3) so ausgebildet, dass sie sich von der Schicht 7 zur Schicht 5 in Stufen verbreitern. Hierbei kann auch die Schicht 5 eine zusätzliche Stufe 13 umfassen. In einem Querschnitt quer zum vorbeschriebenen Schnitt besitzen die Module 2 je einen von Schicht zu Schicht bzw. in der Schicht 5 verlaufenden treppenförmigen Versatz mit beispielsweise 3 Stufen (Figur 2).

Die Füllmodule 12, die alternierend mit den Modulen 2 angeordnet sind, besitzen eine mit den Modulen 2 korrespondierende Formgebung, die eine formschlüssige Anordnung der Füllmodule 12 und der Module 2 erlaubt. In einem Querschnitt nach Figur 3 verjüngt sich ein Modul 12 somit in der Weise in Stufen wie sich die Module 2 verbreitern. In einem Querschnitt senkrecht hierzu besitzen die Module 12 den gleichen Querschnitt wie die Module 2. Bei den Füllmodulen 12 werden die einzelnen Schichten 5, 6, 7 in geeigneter Weise aneinander gehalten, insbesondere werden die Schichten miteinander verklebt oder mit entsprechenden Elementen aneinander gesteckt.

Der stufenförmige Versatz kann auch eine schräge Verlaufsfläche 14 (Figuren 11, 12; 17, 18) umfassen, die - insbesondere im Bereich der Schicht 5 - scharfe, empfindliche Stufenkanten vermeidet. Ferner können die Stufen bzw. Versätze auch unregelmäßig (Figur. 11, 12) ausgebildet sein.

Die Module 2 sind mit der Befestigungsvorrichtung 3 an der Tragstruktur 4 angeordnet.

Die Befestigungsvorrichtung 3 ist mehrteilig ausgebildet und umfasst zumindest eine Halteeinrichtung 15, eine Halteplatte 16 und eine Befestigungseinrichtung 17.

Die Halteeinrichtung 15 dient der Halterung der Module 2 an einer Halteplatte 16 und der Anordnung der Schichten 5, 6, 7 aneinander. Die Halteeinrichtung 15 besitzt hierfür ein Ankerteil 18 und ein Schaftteil 19. Das Ankerteil 18 ist beispielsweise mit 2 oder mehreren sich von einem Mittelpunkt 20 wegerstreckenden Armen 21 ausgebildet. Am Mittelpunkt 20 angreifend ist zudem das Schaftteil 19 angeordnet. Das Schaftteil 19 ist stabförmig ausgebildet. Es besitzt an seinem freien Ende 22 ein Schraubgewinde 23. Die Arme können sich bezogen auf das Schaftteil 19 senkrecht wegerstrecken oder mit dem Schaftteil 19 einen spitzen Winkel einschließen.

Alternativ zu einer Ausführungsform mit Armen 18 kann anstelle der Arme 18 das Schaftteil 19 selber als Spirale oder gewellte Stange ausgebildet sein 8(nicht dargestellt). Die Halteeinrichtung 15 ist aus Keramik oder einen warmfesten Metall, z.B. Edelstahl und insbesondere Stählen der Qualitäten Inconel, 1.4828, 1.4841 und/oder 1.4845 ausgebildet.

Die Halteplatte 16 (Figur 21, 22) ist ein flächiges, ebenes Bauteil. Die Halteplatte ist 16 insbesondere als Blechstanzteil aus Stahl, beispielsweise St37 oder V4A (1.4301 o.ä.) oder auch aus einem warmfesten Metall, wie den oben genannten warmfesten Stählen ausgebildet. Die Platte 16 kann eine vier- oder mehreckige z.B. achteckige Grundform bzw. Grundfläche besitzen. Die Halteplatte 16 umfasst insbesondere zentralmittig eine Mulde 25. Benachbart zur Mulde 25 ist zumindest eine Aufnahmeöffnung 24 in der Halteplatte 16 vorhanden, wobei sich die Anzahl der Aufnahmeöffnungen 24 im wesentlichen nach der Anzahl der Halteeinrichtungen 15 richtet.

Die Mulde 25 wird von einer stufenförmigen Wandung 26 bzw. einen Absatz 26 seitlich begrenzt, wobei die Mulde 25 einen ebenen Muldenboden 27 ausbildet. Die Mulde 25 hat eine beliebige Grundform. Sie ist bevorzugt so ausgebildet, dass die Wandung 26 entsprechend der Grundform der Platte 16 beispielsweise achteckig verläuft. Im Muldenboden 27 ist zumindest eine erste Rasteinrichtung 28 vorhanden. Die erste Rasteinrichtung 28 ist beispielsweise eine Rastöffnung 28. Die Rastöffnung 28 ist rechteckig ausgebildet, wobei sich vom Muldenboden 27 nach oben die Rastöffnung 28 seitlich begrenzend ein umlaufender Flansch 29 nach oben in Richtung aus der Mulde 25 heraus erstreckt. Der Flansch 29 steht an Schmalseitenkanten 30 der Rastöffnung 28 beispielsweise in etwa im rechten Winkel vom Muldenboden 27 vor. An Längsseitenkanten 31 der Rastöffnung 28 schließt der Flansch 29 mit dem Muldenboden 27, die Rastöffnung 28 vom Muldenboden 27 weg verengend einen stumpfen Winkel 32 ein. Der Winkel 32 beträgt beispielsweise etwa 120°.

Der Flansch 29 kann sowohl an den Schmalseitenkanten 30 als auch an den Längseinheiten 31 aber auch mit einem anderen Winkel vorstehen. Dies hängt letztlich auch vom Formgebungsverfahren ab. Beispielsweise kann der Flansch 29 an den Schmalseitenkanten 30 ebenfalls die Rastöffnung verengen und mit dem Muldenboden 27 einen stumpfen Winkel einschließen, beispielsweise ebenfalls 120°.

Die Befestigungseinrichtung 17 (Fig. 29 bis 31) ist für das befestigende Zusammenwirken mit der Halteplatte 16 ausgebildet. Die Befestigungseinrichtung 17 umfasst eine zur ersten Rasteinrichtung 28 korrespondierende Rasteinrichtung 35. Die Befestigungseinrichtung 17 besitzt eine ebene Basisplatte 34, die in etwa rechteckig ausgebildet ist. An der Längsseite 36 der Basisplatte 35 sind Federlaschen 37 einstückig angebunden. Die Federlaschen 37 haben im Querschnitt einen etwa s-förmigen Verlauf, wobei sie sich von der Längsseite 36 mit einem ersten Bogen 38 zueinander konvergierend verlaufen und nach einer geraden Strecke, die eine schräg verlaufende Federlaschenwandung 39 bildet, sich mit einem Bogen 40 eine Hintergreifvorsprung 41 ausbildend nach außen voneinander weg erstrecken. Die Höhe H der Federlaschen 37 von der Basisplatte 35 bis unter den Hintergreifvorsprung 41 entspricht im wesentlichen der Höhe des Flansches 29. Die Federlaschen 37 schließen mit der Basisplatte 35 einen Winkel ein, der etwa 120° beträgt oder etwas größer ist, insbesondere etwas größer als der Winkel 32 des Flansches 29.

Vorzugsweise zentralmittig besitzt die Basisplatte 35 eine Befestigungsöffnung 42, durch die ein Schraub- oder Nietbolzen 43 hindurch steckbar und ggf. mit einer Mutter 44 sicherbar ist, um die Befestigungseinrichtung 17 an einer Tragstruktur 4 zu befestigen. Die Öffnung 42 kann sich hierbei zentral in einer kuppelförmigen Erhöhung 45 befinden.

Bei einer weiteren vorteilhaften Ausführungsform (Figuren 23 bis 25) sind in dem Muldenboden 27 zumindest eine erste Rasteinrichtung 50 vorgesehen, wobei die Rasteinrichtung 50 aus zwei sich in der Muldenbodenebene befindenden aufeinander zuweisenden freigeschnittenen Rastlaschen 51 besteht. Die Rastlaschen 51 sind entlang einer Längskante 52 am Muldenboden angebunden. Die Rastlaschen 51 können sich zu einer freien Längskante 53 hin verjüngen und insofern als Trapez ausgebildet sein. Die freien Längskanten 53 begrenzen zwischen sich einen Rastspalt 54. Eine korrespondierende zweite Rasteinrichtung (nicht gezeigt) für das Zusammenwirken mit der Rasteinrichtung 50 ist ein an der Befestigungseinrichtungen 14 oder der Tragstruktur 4 angeordneter Rastvorsprung (nicht gezeigt), beispielsweise in Form einer Rastplatte. Eine derartige Rastplatte besitzt eine Dicke, die größer ist als der Rastspalt 54 und hat etwa die Länge des Rastspaltes 54. Die Rastplatte kann parallel zu den Rastlaschenkanten 53 verlaufende Rillen oder Nuten für eine sicheren Befestigung der Rastlaschen 51 und insbesondere einen Eingriff derselben in die Rastplatte besitzen. Die Rastplatte kann sich ferner zu einem freien Ende hin verjüngen, um leichter an den Spalt 54 eingesteckt zu werden.

Selbstverständlich ist es möglich, jede mögliche Verrastungsart beispielsweise mit federnden Rasthaken, die eine Öffnungskante hintergreifen, an der Platte 16 und korrespondierend an der Befestigungseinrichtung 17 vorzusehen.

Insbesondere kann jeweils die Öffnung 28 auch rund ausgebildet sein, wobei der Flansch 29 als umlaufender konischer Kragen ausgebildet ist. Jeweils die Einrichtung 35 ist dementsprechend ebenfalls als radial umlaufender Flansch (nicht gezeigt) mit einzelnen federnden Flanschsegmenten ausgebildet, die durch Schlitze voneinander getrennt sind und ansonsten im Querschnitt den Federlaschen 37 entsprechen. Eine solche Ausführungsform ist auch mit einer vier- oder mehreckigen Öffnung 28 möglich, wobei der Flansch ebenfalls als umlaufender, konischer Kragen ausgebildet ist. Die Einrichtung 35 ist dementsprechend als umlaufender Flansch mit einzelnen federnden Flanschsegmenten ausgebildet, die durch insbesondere in den Ecken angeordnete Schlitze voneinander getrennt sind und ansonsten im Querschnitt den Federlaschen 37 entsprechen.

Die Wandmodule 2 und die Befestigungsvorrichtung wirken wie folgt zusammen (Figur 32).

Das Ankerteil 16 der Halteeinrichtung 15 ist in der Schicht 5 gelagert. Das Ankerteil 15 kann zu diesem Zweck in die Schicht 5 eingegossen, einzementiert oder eingesteckt bzw. eingeschoben sein.

Bei einer bevorzugten Ausführungsform des Ankerteils 18 mit den sich erstreckenden Armen 21 ist die Schicht 5 mittig geteilt mit einer Stoßfuge 5e (Fig. 11)derart ausgebildet (Figur 32), dass die Arme 21 in entsprechende Bohrungen 5e in den Schichthälften bzw. gegenüberliegenden Schichthälftenwandungen 5g eingesetzt werden. Für das Schaftteil 19 ist eine von der Schicht 5 sich wegerstreckende und die Rückwandung 5d durchsetzende halbrunde Nut 5f in jeder der Schichthälftenwandungen 5g der Schicht- bzw. Steinhälften vorgesehen. Das Schaftteil 19 durchgreift die weiteren Schichten 6 und 7 und steht über die Rückwandung 7d der letzten Schicht so weit vor, dass das freie Ende 22 des Schaftteils 19 in die Aufnahmeöffnung 24 in der Halteplatte 16 einsteckbar und rückseitig befestigbar ist. Die Befestigung kann über das Aufschrauben einer Mutter auf das Gewinde 23 oder über andere geeignete Mittel, wie das Verschweißen, Verrasten etc. bewerkstelligt werden. Die Halteplatte 16 liegt im fertig montiertem Zustand - bis auf die Mulde 25 - möglichst vollflächig und bevorzugt mit Pressungen an der Rückwandung 7d der letzten Schicht an. Die Schichten 5, 6, 7 und die Halteeinrichtung 15 sowie die Halteplatte 16 bilden ein Wandmodul 2.

Um ein derartiges Wandmodul 2 an einer Tragstruktur 4 anzuordnen, werden zunächst die Befestigungseinrichtungen 17 an der entsprechenden vorbestimmten Stelle an der Tragstruktur 4 angeordnet, beispielsweise durch Verschrauben und Vernieten oder Verschweißen eines Bolzens durch die Öffnung 42. Auch eine Rastverbindung analog zur Rastverbindung zwischen der Platte 16 und der Befestigungseinrichtung 17 ist zwischen der Tragstruktur 4 und der Befestigungseinrichtung 17 möglich. Sind zwischen den Wandmodulen 2 Füllmodule 12 vorgesehen, wird der Abstand zwischen den Befestigungseinrichtungen in etwa verdoppelt.

Bei einer weiteren vorteilhaften Ausführungsform ist die Befestigungseinrichtung 17 als Schiene oder Schienengitter (nicht gezeigt) ausgebildet, wobei die Rastmittel wie z.B. die Rastlaschen in den vorbestimmten Abständen an der Schiene angeformt bzw. ausgebildet sind.

Zur Montage wird die Rastöffnung 28 auf die Federlaschen 37 aufgesetzt, wobei die Hintergreifvorsprünge 41 sich an den schrägen Wandungen des Flansches 29 abstützen. Durch Druck auf das Modul 2 gleiten die Vorsprünge 41 an den Flanschen 29 entlang, wobei sie nach innen gedrückt werden. Wenn die Hintergreifvorsprünge 41 über die freien Abschlusskanten des Flansches 29 gelangen, federn bzw. schnappen sie nach außen, so dass die Vorsprünge 41 den Flansch 29 hintergreifen. Hierdurch wird das Modul 2 mit der Befestigungseinrichtung 17 an der Tragstruktur fest verrastet. Ein nächstes Wandmodul 2 wird neben dem ersten Wandmodul 2 derart aufgesetzt, dass ein Formschluss, insbesondere zwischen den Stufen der Schichten erreicht wird. Werden zudem Füllmodule 12 verlegt, werden diese durch die korrespondierende, formschlüssige Stufenform an der Tragstruktur durch die Wandmodule 2 gehalten, ohne dass sie selbst mit der Tragstruktur verrastet sind.

Im Bereich der Halteplatte 16 entsteht zwischen den Wandmodulen 2 und der Tragstruktur ein Luftspalt der ggf. mit entsprechenden Materialien ausgefüllt, z.B. mit eingeschüttetem Material ausgefüllt oder ausgegossen wird.

Zwischen den Wandmodulen 2 und/oder 2 und 12 können Dehnfilze (nicht gezeigt) oder andere fugenfüllende Materialien, die auf die entsprechende Feuerfestigkeit ausgelegt sind, angeordnet werden.

Vorzugsweise können die Verrastungen bzw. die Toleranzen zwischen den Federlaschenlängen und den Längen der Rastöffnungen so gewählt sein, dass eine geringe Verschieblichkeit besteht, um den Wandaufbau optimal aneinander anpassen zu können.

Die Rasteinrichtungen 28 und 35 sind derart austauschbar, dass die zweite Rasteinrichtung 35 auch an die Halteplatte 16 und die erste Rasteinrichtung 28 an der Befestigungseinrichtung 17 angeordnet sein können.

Wenn ein Modul 2 nur von einem Ankerteil 18 durchsetzt wird, ist die Aufnahmeöffnung 24 vorzugsweise zentralmittig an der Platte 16, ggf. in einer Muldenerhöhung vorgesehen und eine oder mehrere Rasteinrichtungen (28, 50) in dieser oder separaten, von der Zentralmitte entfernten Mulden 25 vorgesehen.

Bei dem erfindungsgemäßen Wandaufbau ist von Vorteil, dass die Montagezeiten gegenüber gemauerten oder monolithischen Auskleidungen um bis zu 70% verringert werden. Hiermit werden die Stillstandszeiten ganz erheblich verkürzt und somit eine Steigerung der Produktion des Anlagenbetreibers erzielt. Durch die Standardisierung der Elemente in einheitliche Elemente 2 oder zwei Elementformen 2 und 12 sind die Elemente schnell verfügbar und so werden die Logistikkosten erheblich gesenkt. Gleichwohl lässt eine Schichtenvariation und damit eine Variation der Dämmleistung und/oder Temperaturbeständigkeit einen individuellen Aufbau der Wandschichten nach dem Anforderungsprofil der Ofenanlage auch in einer einzigen Ofenanlage über die Länge und/oder der Wand zu.

Darüber hinaus ist der erfindungsgemäße Wandaufbau in allen Wärmebehandlungsanlagen, insbesondere bis 1.200°C universell einsetzbar und sowohl für zylindrische wie rechteckige Ofengeometrien verwendbar. Darüber hinaus ist von Vorteil, dass in Eck- und Stoßbereichen von aufeinanderlaufenden Wandungen durch einfaches Beschneiden der Module 2 oder 12 die Ecken - ggf. auch mit Fugen die einen Versatz aufweisen - ausbildbar sind.

Darüber hinaus ist von Vorteil, dass, wenn die feuerseitige Schicht als Feuerleichtstein ausgebildet ist, die ggf. vorhandenen Faserbestandteile nachfolgender Dämmschichten soweit abgeschirmt werden , dass eine Gesundheitsgefährdung während des Ofenbetriebes durch umherfliegende Faserbestandteile und/oder Verunreinigung des Brenngutes durch Ausfaserung ausgeschlossen ist. Dieser Effekt wird selbstverständlich verstärkt, wenn die zweite und/oder weitere Schicht aus Calciumsilikatplatten oder mikroporösen Dämmplatten ausgebildet wird.

Darüber hinaus ist von Vorteil, dass keine Konsolen zur Abfangung der Ausmauerung erforderlich sind, so dass auch hierdurch die Herstellungskosten erheblich verringert werden.
Typische Anwendungsbereiche der Erfindung sind beispielsweise Chemie/Petrochemie insbesondere in Spaltgasanlagen (Crack-Anlagen), die thermische Abluftreinigung, das Bandglühen, Kammeröfen, Rollenherdöfen, die Wärmebehandlungsöfen, Glühhauben in der stahl- bzw. eisenverarbeitenden Industrie aber auch in grobkeramischen Bereich, im Bereich von Tunnelöfen, Tunnelöfenwagen, Rollenöfen, Herdwagenöfen und Haubenöfen.

## Patentansprüche

1. Wand- und/oder Deckenaufbau für eine Wärmebehandlungsanlage, wobei der Wandaufbau (1) einzelne Wandmodule (2, 12)umfasst und eine Befestigungsvorrichtung (3) für zumindest einen Teil der Module (2) vorhanden ist, wobei die Befestigungsvorrichtung (3) erste Halteeinrichtungen (15, 16) umfasst, die mit zweiten Halte- bzw. Befestigungseinrichtungen (17) einer Tragstruktur (4) der Wärmebehandlungsanlage das Modul (2) an der Tragstruktur halten, wobei die ersten und zweiten Halteeinrichtungen (15, 16, 17) korrespondierende Rasteinrichtungen (28, 35, 50) zur verrastenden Verbindung besitzen.

2. Wandaufbau nach Anspruch 1, **dadurch gekennzeichnet, dass** die Wandmodule (2) in einer Draufsicht einen viereckigen insbesondere quadratischen oder rechteckigen Querschnitt oder einen anderen Querschnitt aufweisen, der eine zwickelfreie Anordnung aneinander zulässt, wie eine dreieckige, sechs- oder achteckige Querschnittsform.

3. Wandaufbau nach Anspruch 1 oder 2, **dadurch gekennzeichnet, dass** der Wandaufbau (1) aus zwei verschiedenen Wandmodulen (2, 12) ausgebildet wird, wobei erste Module (2) als Haltemodule (2) und zweite Module (12) als Füllmodule 12 ausgebildet sind, welche alternierend im Gesamtaufbau angeordnet sind.

4. Wandaufbau nach einem der vorhergehenden Ansprüche, **dadurch gekennzeichnet, dass** die Füllmodule (12), die alternierend mit den Modulen (2) angeordnet sind, einen mit den Modulen (2) korrespondierende Formgebung besitzen, so dass eine formschlüssige Anordnung der Füllmodule (12) und der Module (2) im Wandaufbau ausgebildet ist.

5. Wandaufbau nach einem der vorhergehenden Ansprüche, **dadurch gekennzeichnet, dass** zwischen den Wandmodulen (2) und der Tragstruktur (4) ein Spalt ausgebildet ist, der mit entsprechenden Materialien ausgefüllt, insbesondere mit eingeschütteten und/oder eingegossenen Material ausgefüllt wird.

6. Wandmodul (2, 12) für einen Wand- und/oder Deckenaufbau für eine Wärmebehandlungsanlage gemäß einem oder mehreren der Ansprüche 1 bis 5, **dadurch gekennzeichnet, dass** die Wandmodule (2, 12) mehrschichtig aufgebaut sind.

7. Modul nach Anspruch 6, **dadurch gekennzeichnet, dass** das Wandmodul (2, 12) eine ofenraumseitige bzw. heißseitige erste Schicht (5) und zumindest eine sich daran ofeninnenraumabgewandt anschließende zweite Schicht (6) besitzt, wobei auf die zweite Schicht (6) folgend weitere Dämmschichten (7) angeordnet sein können.

8. Modul nach Anspruch 6 oder 7, **dadurch gekennzeichnet, dass** die erste Schicht (5) eine Schicht aus einem festen steifen Material und insbesondere eine Steinschicht aus einem zumindest hitzebeständigen oder feuerfesten Material ist.

9. Modul nach einem der Ansprüche 6 bis 8, **dadurch gekennzeichnet, dass** der hitzebeständige oder feuerfeste Werkstoff aus bekannten Werkstoffen ausgewählt ist, wobei seine chemisch-mineralogische Zusammensetzung, seine Temperaturbeständigkeit und seine Dicke sich nach den Anforderungen wie Temperatur, Ofenatmosphäre usw. richten.

10. Modul nach einem der Ansprüche 6 bis 9, **dadurch gekennzeichnet, dass** die erste Schicht (5) ein sogenanntes Feuerleichtmaterial ist bzw. als Feuerleichtstein ausgebildet ist, und die zweite Schicht (6) eine Dämmschicht ist, wobei die zweite Schicht (6) aus einer oder mehreren Calciumsilikatplatten oder mikroporösen Dämmplatten ausgebildet ist, oder die zweite Schicht (6) aus einem im Ofen- bzw. Feuerungsbau üblichen und geeigneten Fasermaterial ausgebildet ist, wobei die auf die zweite Schicht (6) folgende Dämmschicht (7) und ggf. weitere Schichten als Dämmschicht ausgebildet sind und/oder die auf die zweite Schicht (6) folgenden weiteren Dämmschichten (7) aus einer oder mehreren Calciumsilikatplatten oder mikroporösen Dämmplatten und/oder einem Fasermaterial und/oder einem verdichteten festen Fasermaterial als Faservlies und/oder Fasermatte und/oder steife Faserplatte ausgebildet sind, wobei die Porosität der Schichten von der Schicht (6) zu nachfolgenden Schichten (7) ansteigt um die Dämmleistung zu erhöhen.

11. Modul nach einem der Ansprüche 6 bis 10, **dadurch gekennzeichnet, dass** das Wandmodul (2, 12) in einer Draufsicht einen viereckigen, insbesondere quadratischen oder rechteckigen Querschnitt oder einen anderen Querschnitt aufweist, der eine zwickelfreie Anordnung von Modulen (2, 12) aneinander zulässt, wie eine dreieckige, sechs- oder achteckige Querschnittsform.

12. Modul nach einem der Ansprüche 6 bis 11, **dadurch gekennzeichnet, dass** das Wandmodul (2, 12) über eine Frontwandung (5a), eine erste Seitenwandung (5b) und eine zweite Seitenwandung (5c) sowie eine Rückwandung (5d) der ersten Schicht (5); eine Vorderwandung (6a), eine erste Seitenwandung (6b) und eine zweite Seitenwandung (6c) sowie eine Rückwandung (6d) der zweiten Schicht (6) und ggf. eine Frontwandung (7a) eine erste Seitenwandung (7b), eine zweite Seitenwandung (7c) und eine Rückwandung (7d) der dritten Schicht (7) umfasst, wobei weitere Schichten in ihrer Anordnung den vorbenannten Schichten entsprechen, wobei die Schichten (5, 6, 7) und ggf. weitere Schichten miteinander fluchtend aufeinander abfolgend ausgebildet sind, so dass das Wandmodul (2) eine würfelige oder quaderförmige Form besitzt.

13. Modul nach einem der Ansprüche 6 bis 12, **dadurch gekennzeichnet, dass** die Schichten (5, 6, 7) mit einem treppen- oder stufenartigen Versatz gegeneinander ausgebildet sind, wobei die Schichten (5, 6, 7) mit ersten Seitenwandungen (5b, 6b, 7b) fluchten, wobei die Schichten einen treppenförmigen Versatz derart aufweisen, dass die zweiten Seitenwandungen (5c, 6c, 7c) zueinander versetzt angeordnet sind, wobei bei der Anordnung dieser Wandmodule (2) aneinander sich somit über die Wanddicke gerade verlaufenen Fugen (9) und stufig verlaufende Fugen (10) ergeben, wobei bei einer Mehrzahl von Schichten zwei Schichten (6, 7) miteinander fluchten und nur eine Schicht einen Versatz zu den übrigen Schichten aufweist und/oder die Schichten (5, 6, 7) einen treppenartigen Versatz derart aufweisen, dass der Versatz über eine Ecke benachbarter Seitenwandungen diagonal verläuft, so dass alle Fugen (11) benachbarter Module (2) stufig verlaufen, wobei die Wandmodule (2) ineinander eingreifen.

14. Modul nach einem der Ansprüche 6 bis 13, **dadurch gekennzeichnet, dass** das Modul (2, 12) als Haltemodule (2) oder als Füllmodul (12) ausgebildet ist, wobei sich ein als Haltemodul (2) ausgebildetes Modul (2) in einem ersten Querschnitt so ausgebildet ist, dass es sich von der o-fenäußersten Schicht (7) zur ofeninnersten Schicht (5) mit Stufen verbreitert und/oder die Schicht (5) eine zusätzliche Stufe (13) umfasst, mit der sich die Schicht (5) zumindest nach einer Seite stufig erweitert und/oder sich das Wandmodul (2) bezüglich eines zweiten Querschnitts der senkrecht auf dem ersten Querschnitt steht, so ausgebildet ist, dass es sich von einer ofenäußeren Schicht (7) zur ofeninneren Schicht (5) mit Stufen verbreitert und/oder das Wandmodul (2) sich bzgl. des ersten und zweiten Querschnitts symmetrisch oder unsymmetrisch stufig verbreitert und/oder das Wandmodul (2) in einem zweiten Querschnitt quer zum ersten Querschnitt von Schicht zu Schicht bzw. in der Schicht (5) selbst mit einem treppenförmigen Versatz seitlich versetzt ausgebildet ist.

15. Modul nach einem der Ansprüche 6 bis 14, **dadurch gekennzeichnet, dass** das Füllmodul (12) eine mit dem Modul (2) korrespondierende Formgebung besitzt, so dass eine formschlüssige Anordnung der Füllmodule (12) und der Module (2) im Wandaufbau ausgebildet ist und/oder sich das Füllmodul (12) in einem ersten Querschnitt entsprechend dem Modulen (2) stufenartig verjüngt und in einem zweiten Querschnitt senkrecht zum ersten Querschnitt das Modul (12) den gleichen Querschnitt wie das Modul (2) besitzt, d.h. sich entweder stufenartig entsprechend des Moduls (2) verjüngt oder einen treppenartigen Versatz entsprechend des Moduls (2) besitzt und/oder bei dem Füllmodul (12) die einzelnen Schichten (5, 6, 7) in geeigneter Weise aneinander gehalten und insbesondere miteinander verklebt oder mit entsprechenden Elementen aneinander gesteckt gehalten werden und/oder die stufenförmigen Versätze und/oder Verbreiterungen eine schräge Verlaufsfläche (14) umfassen, die insbesondere im Bereich der Schicht (5) scharfe empfindliche Stufenkanten vermeidet.

16. Modul nach einem der Ansprüche 6 bis 15, **dadurch gekennzeichnet, dass** die Schicht (5) mittig geteilt derart ausgebildet ist, dass Schichthälften bzw. gegenüberliegenden Schichthälftenwandungen (5g) gebildet werden, wobei eine von der Schicht (5) sich wegerstreckende und die Rückwandung (5d) durchsetzende halbrunde Nut (5f) in jeder der Schichthälftenwandungen (5g) der Schicht- bzw. Steinhälften vorgesehen ist.

17. Befestigungsvorrichtung für einen Wand- und/oder Deckenaufbau für eine Wärmebehandlungsanlage gemäß einem oder mehreren der Ansprüche 1 bis 5 mit Modulen nach einem oder mehreren der Ansprüche 6 bis 16, **dadurch gekennzeichnet, dass** die Befestigungsvorrichtung (3) mehrteilig ausgebildet ist und zumindest eine Halteeinrichtung (15) eine Halteplatte (16) und eine Befestigungseinrichtung (17) umfasst.

18. Befestigungsvorrichtung nach Anspruch 17, **dadurch gekennzeichnet, dass** die Halteeinrichtung (15) der Halterung der Module (2) an einer Halteplatte (16) dient und die Schichten (5, 6, 7) der Module (2) aneinander hält.

19. Befestigungsvorrichtung nach Anspruch 17 oder 18, **dadurch gekennzeichnet, dass** die Halteeinrichtung (15) ein Ankerteil (18) und ein Schaftteil (19) besitzt, wobei das Ankerteil (18) mit zwei oder mehreren sich von einem Mittelpunkt (20) wegerstreckenden Armen (21), einem Kranz oder einem Teller ausgebildet ist, wobei an einem Mittelpunkt (20) angreifend das Schaftteil (19) angeordnet ist, wobei das Schafteil (19) stabförmig ausgebildet ist und an seinem freien Ende (22) eine Befestigungseinrichtung besitzt.

20. Befestigungsvorrichtung nach einem der Ansprüche 17 bis 19, **dadurch gekennzeichnet, dass** sich die Arme (21) bezogen auf das Schafteil (19) senkrecht oder gewinkelt wegerstrecken und insbesondere mit dem Schaftteil (19) einen spitzen Winkel einschließen.

21. Befestigungsvorrichtung nach einem der Ansprüche 17 bis 20, **dadurch gekennzeichnet, dass** die Halteeinrichtung 15 aus einem Schaftteil (19) ausgebildet ist, welches als Spirale oder gewellte Stange ausgebildet ist.

22. Befestigungsvorrichtung nach einem der Ansprüche 17 bis 21, **dadurch gekennzeichnet, dass** die Halteeinrichtung (15) aus Keramik und/oder einen warmfesten Metall wie einen Edelstahl ausgebildet ist.

23. Befestigungsvorrichtung nach einem der Ansprüche 17 bis 22, **dadurch gekennzeichnet, dass** die Halteplatte 16 ein flächiges, ebenes Bauteil ist, welches insbesondere als Blechstanzteil aus Stahl, beispielsweise St37 oder V4A (1.4301 o.ä.) oder einem warmfesten Metall, wie insbesondere Stählen der Qualitäten Inconel, 1.4828, 1.4841 und 1.4845 ausgebildet ist, wobei die Halteplatte (16) insbesondere zentralmittig eine Mulde (25) umfasst und benachbart zur Mulde (25) zumindest eine Aufnahmeöffnung (24) in der Halteplatte (16) vorhanden ist, wobei die Anzahl der Aufnahmeöffnungen (24) sich nach der Anzahl der Halteeinrichtungen (15) richtet.

24. Befestigungsvorrichtung nach einem der Ansprüche 17 bis 23, **dadurch gekennzeichnet, dass** die Mulde (25) von einer stufenförmigen Wandung (26) bzw. einen Absatz (26) seitlich begrenzt ist, wobei die Mulde 25 einen ebenen Muldenboden (27) ausbildet und in dem Muldenboden (27) zumindest eine erste Rasteinrichtung (28) vorhanden ist, wobei die erste Rasteinrichtung (28) eine Rastöffnung (28) ist, wobei sich vom Muldenboden (27) nach oben die Rastöffnungen (28) seitlich begrenzend ein umlaufender Flansch (29) nach oben in Richtung aus der Mulde (25) herauserstreckt und insbesondere die Rastöffnung (18) rechteckig ausgebildet ist, wobei der Flansch (29) an Schmalseitenkanten (30) der Rastöffnung (28) in etwa im rechten Winkel vom Muldenboden (27) vorsteht oder mit diesem einen stumpfen Winkel einschließt, und an Längsseitenkanten (31) der Rastöffnung (28) der Flansch (29) mit dem Muldenboden (27), die Rastöffnung (28) vom Muldenboden (27) weg verengend, einen stumpfen Winkel (32) einschließt und wobei der Winkel (32) etwa 120° beträgt und/oder die Öffnung (28) rund oder vieleckig ausgebildet ist, wobei der Flansch (29) als umlaufender, konischer Kragen ausgebildet ist.

25. Befestigungsvorrichtung nach einem der Ansprüche 17 bis 24, **dadurch gekennzeichnet, dass** die Befestigungseinrichtung (17) für das befestigende Zusammenwirken mit der Halteplatte (16) ausgebildet ist, wobei die Befestigungseinrichtung (17) eine zur ersten Rasteinrichtung (28) korrespondierende Rasteinrichtung (35) besitzt.

26. Befestigungsvorrichtung nach einem der Ansprüche 17 bis 25, **dadurch gekennzeichnet, dass** Befestigungseinrichtung (17) eine ebene Basisplatte (34) besitzt, die in etwa rechteckig, vieleckig oder rund ausgebildet ist, wobei an den Längsseiten (36) der Basisplatte (35) Federlaschen (37) einstückig angebunden sind.

27. Befestigungsvorrichtung nach einem der Ansprüche 17 bis 26, **dadurch gekennzeichnet, dass** die Federlaschen (37) im Querschnitt einen etwa s-förmigen Verlauf haben, wobei sie von der Längsseite (36) mit einem ersten Bogen (38) miteinander konvergierend verlaufen und nach einer geraden Strecke, die eine schräg verlaufende Federlaschenwandung (39) bildet, sich mit einen zweiten Bogen (40) nach außen voneinander wegerstrecken und hierbei einen Hintergreifvorsprung (41) ausbilden, wobei die Höhe (H) der Federlaschen (37) von der Basisplatte (35) bis unter den Hintergreifvorsprung (41) im wesentlichen der Höhe des Flansches (29) entspricht, wobei die Federlaschen (37) mit der Basisplatte (35) einen Winkel einschließen, der etwas größer ist als der Winkel (32) des Flansches (29).

28. Befestigungsvorrichtung nach einem der Ansprüche 17 bis 27, **dadurch gekennzeichnet, dass** die Basisplatte (35) eine Befestigungsöffnung (42) besitzt, durch die ein Schraub- oder Nietbolzen (43) hindurchsteckbar und ggf. mit einer Mutter (44) sicherbar ist.

29. Befestigungsvorrichtung nach einem der Ansprüche 17 bis 28, **dadurch gekennzeichnet, dass** die erste Rasteinrichtung (50) aus zwei in der Muldenbodenebene sich befindende, aufeinander zuweisende und frei geschnittene Rastlaschen (51) besteht, wobei die Rastlaschen (51) entlang einer Längskante (52) am Muldenboden angebunden sind, wobei die Rastlaschen (51) sich zu einer freien Längskante (53) hin verjüngen können und insofern als Trapez ausgebildet sind und die freien Längskanten (53) zwischen sich einen Rastspalt (54) begrenzen, wobei eine korrespondierende zweite Rasteinrichtung für das Zusammenwirken mit der Rasteinrichtung (50) an der Befestigungseinrichtung (17) oder der Tragstruktur (4) als Rastvorsprung in Form einer Rastplatte angeordnet ist, wobei die Rastplatte eine Dicke besitzt die größer ist als der Rastspalt (54) und etwa die Länge des Rastspalts (54) hat, wobei das Ankerteil (18) der Halteeinrichtung (15) in der Schicht (5) gelagert ist, wobei das Ankerteil (15) in die Schicht (5) eingegossen, einzementiert, eingesteckt oder eingeschoben ist und, dass das Ankerteil (18) mit den sich nach außen erstreckenden Armen (21) in der Schicht (5) angeordnet ist, wobei die Arme (21) in entsprechende Bohrungen (5e) je in den Schichthälften bzw. Schichthälftenwandungen (5g) einsetzbar sind, wobei das Schaftteil (19) in einer von der Schicht (5) sich wegerstreckenden und die Rückwandung (5d) durchsetzende halbrunden Nut (5f) in jeder der Schicht- bzw. Steinhälften gelagert ist, wobei das Schaftteil (19) die weiteren Schichten (6, 7) durchgreift und über die Rückwandung (7d) der letzten Schicht derart weit vorsteht, dass das freie Ende (22) des Schaftteils (19) in die Aufnahmeöffnung (24) der Halteplatte (16) einsteckbar und befestigbar ist, wobei das Schaftteil (19) an der Halteplatte (16) über das Aufschrauben einer Mutter auf das Gewinde (23) oder über andere geeignete Mittel, wie das Verschweißen, Verrasten, Verlöten oder dergleichen befestigbar ist.

30. Befestigungsvorrichtung nach einem der Ansprüche 17 bis 29, **dadurch gekennzeichnet, dass** die Halteplatte (16) im fertig montierten Zustand bis auf eine oder mehrere Mulden (25) möglichst vollflächig an der Rückwandung (7d) der letzten Schicht (7) anliegt und/oder die Halteplatte (16) an der Rückwandung (7d) mit Pressung anliegt.

31. Befestigungsvorrichtung nach einem der Ansprüche 17 bis 30, **dadurch gekennzeichnet, dass** zur Anordnung eines Wandmoduls (2) an der Tragstruktur (4) die Befestigungseinrichtungen (17) an vorbestimmten Stellen der Tragstruktur (4) angeordnet sind, wobei die Befestigungseinrichtungen (17) durch Verschrauben und/oder Vernieten und/oder Verschweißen und/oder Verrasten mit einer Rastverbindung an einer Tragstruktur (4) angeordnet sind, wobei wenn zwischen den Wandmodulen (2) Füllmodule (12)) vorgesehen sind, der Abstand zwischen den Befestigungseinrichtungen (17) in etwa dem Abstand zweier Wandmodule (2) und dem eines dazwischen befindlichen Füllmoduls (12) entspricht und/oder die Befestigungseinrichtungen (17) als Schiene oder Schienengitter ausgebildet sind, wobei die Rastfedern bzw. Rastlaschen (37) in den vorbestimmten Abständen an der Schiene oder dem Schienengitter angeformt bzw. ausgebildet sind, wobei die Rastöffnung (28) so ausgebildet ist, dass sie zur Montage auf die Federlaschen (37) aufsetzbar ist, wobei die Hintergreifvorsprünge (41) sich an den schrägen Wandungen des Flansches (29) abstützen und durch Druck auf das Modul (2) die Vorsprünge (41) an den Flanschen (29) entlang gleitbar sind, wobei die Hintergreifvorsprünge (41) über die freien Abschlusskanten des Flansches (29) gelangen können und anschließend nach außen federn, so dass die Vorsprünge (41) den Flansch (29) hintergreifen und das Modul (2) mit der Befestigungseinrichtung (17) an der Tragstruktur (4) fest verrastet wird.

32. Verwendung eines Wand- und/oder Deckenaufbaus nach einem der Ansprüche 1 bis 5 mit Modulen nach einem der Ansprüche 6 bis 16 und Befestigungsvorrichtungen nach einem der Ansprüche 17 bis 31 als Ofenwandung oder Ofendecke in Spaltgasanlagen, der thermischen Abluftreinigung, dem Bandglühen, Kammeröfen, Rollenherdöfen, Wärmebehandlungsöfen, Glühhauben oder Tunnelöfen, Tunnelofenwagen, Rollenöfen, Herdwagenöfen und Haubenöfen oder anderen Wärmebehandlungsaggregaten.

## Claims

1. Wall and/or roof structure for a heat treatment plant, wherein the wall structure (1) comprises individual wall modules (2, 12), and a fastening apparatus (3) is present for at least one section of the modules (2), wherein the fastening apparatus (3) comprises first retaining devices (15, 16), which, with second retaining or fastening devices (17) of a supporting structure (4) of the heat treatment plant, retain the module (2) on the supporting structure, wherein the first and second retaining devices (15, 16, 17) are equipped with corresponding locking devices (28, 35, 50) for locked connection.

2. Wall structure according to Claim 1, **characterised in that**, in plan view, the wall modules (2) have a quadrangular cross-section, in particular a square or rectangular cross-section, or a different cross-section permitting their gap-free relative configuration, such as a triangular, hexagonal or octagonal cross-sectional shape.

3. Wall structure according to Claim 1 or 2, **characterised in that** the wall structure (1) is formed from two different wall modules (2, 12), wherein first modules (2) take the form of retaining modules (2) and second modules (12) take the form of filler modules (12), which are disposed alternately in the overall structure.

4. Wall structure according to any of the preceding claims, **characterised in that** the filler modules (12), which are disposed alternately with the modules (2), are of a design corresponding with the modules (2), so that a form-fit arrangement of the filler modules (12) and the modules (2) is created in the wall structure.

5. Wall structure according to any of the preceding claims, **characterised in that**, between the wall module (2) and the supporting structure (4), a gap is formed, which gap is filled with appropriate materials, in particular with infilled and/or integrally-cast material.

6. Wall module (2, 12) for a wall and/or roof structure for a heat treatment plant according to one or more of Claims 1 to 5, **characterised in that** the wall modules (2, 12) are composed of a plurality of layers.

7. Module according to Claim 6, **characterised in that** the wall module (2, 12) is equipped with a first layer (5) on the furnace-chamber side or high-temperature side, and at least an adjoining second layer (6) on the side remote from the furnace interior, wherein further insulating layers (7) may be disposed after the second layer (6).

8. Module according to Claim 6 or 7, **characterised in that** the first layer (5) is a layer of a solid, rigid material and, in particular, a brick layer of an at least heat-resistant or refractory material.

9. Module according to any of Claims 6 to 8, **characterised in that** the heat-resistant or refractory material is selected from known materials, wherein its chemical-mineralogical composition, its temperature resistance and its thickness are governed by the requirements such as temperature, furnace atmosphere, etc.

10. Module according to any of Claims 6 to 9, **characterised in that** the first layer (5) is a so-called lightweight refractory material or takes the form of a lightweight refractory brick, and the second layer (6) is an insulating layer, wherein the second layer (6) takes the form of one or more calcium silicate panels or microporous insulating panels, or the second layer (6) takes the form of a fibrous material that is suitable and normally encountered in furnace and kiln construction, wherein the insulating layer (7) following after the second layer (6), as well as any further layers, take the form of insulating layers, and/or, following after the second layer (6), the further insulating layers (7), comprising one or more calcium silicate panels or microporous insulating panels and/or a fibrous material and/or a compressed solid fibrous material, take the form of nonwoven fabric and/or fibre matting and/or rigid fibre panelling, wherein the porosity of the layers increases from layer (6) to the subsequent layers (7) in order to increase the insulating capacity.

11. Module according to any of Claims 6 to 10, **characterised in that**, in plan view, the wall module (2, 12) has a quadrangular cross-section, in particular a square or rectangular cross-section, or a different cross-section permitting a gap-free relative arrangement of the modules (2, 12), such as a triangular, hexagonal or octagonal cross-sectional shape.

12. Module according to any of Claims 6 to 11, **characterised in that** the wall module (2, 12) comprises a front face (5a), a first side face (5b) and a second side face (5c), and a rear face (5d) of the first layer (5); a front face (6a), a first side face (6b) and a second side face (6c), and a rear face (6d) of the second layer (6) and, if applicable, a front face (7a), a first side face (7b), a second side face (7c), and a rear face (7d) of the third layer (7), wherein further layers correspond with the above-mentioned layers in terms of their arrangement, wherein the layers (5, 6, 7) and, if applicable, further layers, are designed to succeed one another in alignment with each other, so that the wall module (2) has a cuboidal or box-like shape.

13. Module according to any of Claims 6 to 12, **characterised in that** the layers (5, 6, 7) are formed with a stepped or shouldered offset relative to one another, wherein the layers (5, 6, 7) align with first side faces (5b, 6b, 7b), wherein the layers exhibit a stepped offset such that the second side faces (5c, 6c, 7c) are disposed offset relative to one another, wherein, with this arrangement of the wall modules (2) relative to one another, joints with a straight characteristic (9) and joints with a stepped characteristic (10) are formed over the wall thickness, wherein, with a plurality of layers, two layers (6, 7) are in alignment with one another and only one layer has an offset relative to the remaining layers, and/or the layers (5, 6, 7) exhibit a stepped offset such that the offset runs diagonally over a corner of adjacent side faces, so that all joints (11) of adjacent modules (2) exhibit a stepped characteristic, wherein the wall modules (2) engage in one another.

14. Module according to any of Claims 6 to 13, **characterised in that** the module (2, 12) takes the form of retaining modules (2) or filler modules (12), wherein a module (2) taking the form of a retaining module (2) is designed in a first cross-section such that it widens stepwise from the layer (7) at the outermost extremity of the furnace towards the layer (5) at the innermost extremity of the furnace, and/or the layer (5) contains an additional shoulder (13), with which the layer (5) widens stepwise at least to one side, and/or the wall module (2), in a second cross-section, which is located perpendicular to the first cross-section, is of a design such that it widens stepwise from a layer (7) at the exterior of the furnace towards the layer (5) at the interior of the furnace, and/or the wall module (2) widens stepwise, symmetrically or asymmetrically, in the first and second cross-sections, and/or the wall module (2), in a second cross-section running transversely relative to the first cross-section, takes a laterally offset form with a stepwise offset from layer to layer or in the layer (5) itself.

15. Module according to any of Claims 6 to 14, **characterised in that** the filler module (12) is of a design corresponding with the module (2), so that a form-fit arrangement of the filler modules (12) and the modules (2) is created in the wall structure, and/or, in a first cross-section, the filler module (12) narrows stepwise in correspondence with module (2), and, in a second cross-section running perpendicularly relative to the first cross-section, the module (12) has the same cross-section as the module (2) i.e. it either narrows stepwise in correspondence with the module (2) or has a stepwise offset in correspondence with the module (2), and/or, in the case of the filler module (12), the individual layers (5, 6, 7) are held together in an appropriate manner and are, in particular, bonded together or held together with suitable insertion elements, and/or the stepped offsets and/or widenings comprise an oblique running surface (14), thus avoiding sharp, sensitive stepped edges, in particular in the area of the layer (5).

16. Module according to any of Claims 6 to 15, **characterised in that** the layer (5) is designed with a central division such that layer halves or opposing layer-half faces (5g) are formed, wherein a semicircular groove (5f) extending away from the layer (5) and penetrating the rear face (5d) is provided in each of the layer-half faces (5g) of the layer halves or brick halves.

17. Fastening apparatus for a wall and/or roof structure for a heat treatment plant according to one or more of Claims 1 to 5, with modules according to one or more of Claims 6 to 16, **characterised in that** the fastening apparatus (3) is formed by a plurality of components and comprises at least a retaining device (15), a retaining plate (16) and a fastening device (17).

18. Fastening apparatus according to Claim 17, **characterised in that** the retaining device (15) serves to retain the modules (2) on a retaining plate (16) and holds the layers (5, 6, 7) of the modules (2) together.

19. Fastening apparatus according to Claim 17 or 18, **characterised in that** the retaining device (15) is equipped with an anchor component (18) and a shaft component (19), wherein the anchor component (18) is designed with two or more arms (21) extending away from a centre point (20), and with a collar or disc, wherein the shaft component (19) is disposed to engage with a centre point (20), wherein the shaft component (19) takes a rod-like form and is equipped, at its free end (22), with a fastening device.

20. Fastening apparatus according to any of Claims 17 to 19, **characterised in that**, relative to the shaft component (19), the arms (21) extend from it in perpendicular fashion or at an angle and, in particular, enclose an acute angle with the shaft component (19).

21. Fastening apparatus according to any of Claims 17 to 20, **characterised in that** the retaining device (15) comprises a shaft component (19), which takes the form of a spiral or a corrugated rod.

22. Fastening apparatus according to any of Claims 17 to 21, **characterised in that** the retaining device (15) is comprised of ceramic and/or a heat-resistant metal such as a high-grade steel.

23. Fastening apparatus according to any of Claims 17 to 22, **characterised in that** the retaining plate (16) is a planar, level component which, in particular, takes the form of a stamped sheet-metal component made of steel, for example St37 or V4A (1.4301 or similar) or a heat-resistant metal such as, in particular, steels of the following qualities: Inconel, 1.4828, 1.4841 and 1.4845, wherein the retaining plate (16) contains, in particular centrally, a depression (25) and, adjacent to the depression (25), at least one locator hole (24) is present in the retaining plate (16), wherein the quantity of locator holes (24) is governed by the quantity of retaining devices (15).

24. Fastening apparatus according to any of Claims 17 to 23, **characterised in that** the depression (25) is laterally defined by a stepped side face (26) or shoulder (26), wherein the depression (25) forms a level base (27) and at least a first locking device (28) is present in the depression base (27), wherein the first locking device (28) is a locking aperture, wherein, from the depression base (27) upwards, a peripheral flange (29), which laterally defines the locking apertures (28), extends upwards in the direction away from the depression (25) and, in particular, the locking aperture (28) takes a rectangular form, wherein the flange (29) projects roughly at right angles from the depression base (27) at narrow-side edges (30) of the locking aperture (28) or encloses an obtuse angle with the depression base, and at long-side edges (31) of the locking aperture (28), the flange (29) encloses an obtuse angle (32) with the depression base (27), narrowing the locking aperture (28) in the direction away from the depression base (27), wherein the angle (32) is approximately 120° and/or the aperture (28) assumes a round or polygonal shape, wherein the flange (29) takes the form of a peripheral conical collar.

25. Fastening apparatus according to any of Claims 17 to 24, **characterised in that** the fastening device (17) is designed to interact in a fastening manner with the retaining plate (16), wherein the fastening device (17) is equipped with a locking device (35) corresponding with the first locking device (28).

26. Fastening apparatus according to any of Claims 17 to 25, **characterised in that** the fastening device (17) is equipped with a level base plate (34), which is roughly rectangular, polygonal or round in shape, wherein spring clips (37) are integrally attached to the long sides (36) of the base plate (34).

27. Fastening apparatus according to any of Claims 17 to 26, **characterised in that** the spring clips (37) have a roughly s-shaped characteristic in cross-section, wherein, from the long side (36), they are configured to run in convergence with one another with a first bend (38) and, following a straight section, which forms an obliquely running spring-clip face (39), extend outwards away from one another with a second bend (40) and herein form a rear-engagement projection (41), wherein the height (H) of the spring clips (37) from the base plate (34) to below the rear-engagement projection (41) essentially corresponds with the height of the flange (29), wherein the spring clips (37) enclose with the base plate (34) an angle that is somewhat greater than the angle (32) of the flange (29).

28. Fastening apparatus according to any of Claims 17 to 27, **characterised in that** the base plate (34) is equipped with a fastening hole (42) through which a screw bolt or clinched bolt (43) may be inserted and, if applicable secured with a nut (44).

29. Fastening apparatus according to any of Claims 17 to 28, **characterised in that** the first locking device (50) comprises two relief-cut locking lugs (51) located in the base plane of the depression and facing one another, wherein the locking lugs (51) are attached to the depression base along a longitudinal edge (52), wherein the locking lugs (51) may taper towards a free longitudinal edge (53) and to this extent take a trapezoidal form, and the free longitudinal edges (53) define between them a locking gap (54), wherein, for interaction with the locking device (50), a corresponding second locking device is disposed on the fastening device (17) or the supporting structure (4) as a locking projection in the form of a locking plate, wherein the locking plate is of a thickness greater than the locking gap (54) and roughly of the length of the locking gap (54), wherein the anchor component (18) of the retaining device (15) is mounted in the layer (5), wherein the anchor component (18) is cast-in, cemented-in, inserted or push-fitted into the layer (5), and that the anchor component (18) is disposed in the layer (5) with the outwardly-extending arms (21), wherein the arms (21) may be inserted into corresponding holes (5e) in each of the layer halves or layer-half faces (5g), wherein the shaft component (19) is mounted in a semicircular groove (5f) extending away from the layer (5) and penetrating the rear face (5d) in each of the layer halves or brick halves, wherein the shaft component (19) penetrates the further layers (6, 7) and projects past the rear face (7d) of the last layer to a degree such that the free end (22) of the shaft component (19) may be inserted into the locator hole (24) of the retaining plate (16) and fastened, wherein the shaft component (19) may be fastened to the retaining plate (16) by screwing a nut onto the thread (23) or by other suitable means, such as welding, locking, soldering or similar.

30. Fastening apparatus according to any of Claims 17 to 29, **characterised in that**, in the assembled state, with the exception of one or more depressions (25), the retaining plate (16) bears on the rear face (7d) of the last layer (7) as far as possible over its entire surface area and/or the retaining plate (16) bears on the rear face (7d) with compression.

31. Fastening apparatus according to any of Claims 17 to 30, **characterised in that**, in order to dispose a wall module (2) on the supporting structure (4), the fastening devices (17) are disposed at predetermined locations on the supporting structure (4), wherein the fastening devices (17) are disposed on a supporting structure (4) by screw attachment and/or by riveting and/or welding and/or locking with a locked connection, wherein, if filler modules (12) are provided between the wall modules (2), the distance between the fastening devices (17) roughly corresponds with the distance between two wall modules (2) and with that of a filler module (12) located between them, and/or the fastening devices (17) take the form of rails or rail grids, wherein the locking springs or locking clips (37) are integrally formed or constructed at the predetermined distances on the rail or rail grid, wherein the locking aperture (28) is designed in a manner such that for assembly purposes, it can be placed onto the spring clips (37), wherein the rear-engagement projections (41) are supported against the oblique faces of the flange (29) and, by pressure on the module (2), the projections (41) can be slid along the flanges (29), wherein the rear-engagement projections (41) can pass over the free outer edges of the flange (29) and then spring outwards, so the projections (41) engage the flange (29) from behind and the module (2) is securely locked on the supporting structure (4) with the fastening device (17).

32. Use of a wall and/or roof structure according to any of Claims 1 to 5 with modules according to any of Claims 6 to 16 and fastening devices according to any of Claims 17 to 31 as furnace walling or furnace roofing in cracked gas plants, thermal exhaust-air decontamination, strip annealing, batch furnaces, roller hearth furnaces, heat treatment furnaces, annealing hoods or tunnel furnaces, tunnel furnace cars, roller furnaces, bogie hearth furnaces and hood-type furnaces or other heat treatment facilities.

## Revendications

1. Structure de paroi et/ou de plafond pour une installation de traitement de chaleur, la structure de paroi (1) comportant des modules de paroi (2, 12) individuels et un dispositif de fixation (3) pour au moins une partie des modules (2) présents, le dispositif de fixation (3) comportant des premiers dispositifs de retenue (15, 16), lesquels maintiennent le module (2) sur la structure portante avec des seconds dispositifs de retenue et de fixation (17) d'une structure portante (4) de l'installation de traitement de chaleur, les premiers et seconds dispositifs de retenue (15, 16, 17) présentant des dispositifs d'encliquetage (28, 35, 50) correspondants pour assurer une liaison à encliquetage.

2. Structure de paroi selon la revendication 1, **caractérisée en ce que** les modules de paroi (2) présentent, vue de dessus, une section quadrangulaire, en particulier carré ou rectangulaire ou une autre section autorisant un agencement sans gousset, telle qu'une forme de section triangulaire, hexagonale ou octogonale.

3. Structure de paroi selon la revendication 1 ou 2, **caractérisée en ce que** la structure de paroi (1) est formée de deux modules de paroi (2, 12) différents, des premiers modules (2) étant conçus comme des modules de retenue (2) et des seconds modules (12) comme des modules de remplissage (12), qui sont disposés en alternance dans la structure globale.

4. Structure de paroi selon l'une quelconque des revendications précédentes, **caractérisée en ce que** les modules de remplissage (12), qui sont disposés en alternance avec les modules (2), présentent une forme correspondant aux modules (2), de sorte qu'un agencement par conjugaison de formes des modules de remplissage (12) et des modules (2) est réalisé dans la structure de paroi.

5. Structure de paroi selon l'une quelconque des revendications précédentes, **caractérisée en ce que** entre les modules de paroi (2) et la structure portante (4) est réalisée une fente qui est remplie avec des matériaux appropriés, en particulier avec du matériau versé et/ou du matériau coulé.

6. Module de paroi (2, 12) pour une structure de paroi et/ou de plafond pour une installation de traitement de chaleur selon une ou plusieurs des revendications 1 à 5, **caractérisé en ce que** les modules de paroi (2, 12) comprenant plusieurs couches.

7. Module selon la revendication 6, **caractérisé en ce que** le module de paroi (2, 12) présente une première couche (5) côté espace de four respectivement côté chaud et au moins une seconde couche (6) se raccordant à la première et opposée à l'espace intérieur du four, d'autres couches isolantes (7) pouvant être disposées à la suite de la seconde couche (6).

8. Module selon la revendication 6 ou 7, **caractérisé en ce que** la première couche (5) est une couche à base d'un matériau solide et rigide et en particulier une couche de pierre est à base d'un matériau au moins résistant à la chaleur ou résistant au feu.

9. Module selon l'une quelconque des revendications 6 à 8, **caractérisé en ce que** le matériau résistant à la chaleur ou résistant au feu à base de matériaux connus est sélectionné, sa composition chimique et minéralogique, sa stabilité thermique et son épaisseur étant déterminées selon les exigences telles que température, atmosphère du four, etc.

10. Module selon l'une quelconque des revendications 6 à 9, **caractérisé en ce que** la première couche (5) est un matériau léger réfractaire et est conçue comme une brique légère réfractaire tandis que la seconde couche (6) est une couche isolante, la seconde couche (6) étant réalisée à base d'une ou de plusieurs plaque de silicate de calcium ou de plaques isolantes microporeuses, ou la seconde couche (6) étant réalisée à base d'un matériau fibreux classique et approprié dans la construction de four ou de chaufferie, la couche isolante (7) suivant la seconde couche (6) et éventuellement d'autres couches étant réalisée sous forme de couche isolante et/ou les autres couches isolantes (7) qui suivent la seconde couche (6) étant réalisées à base d'une ou de plusieurs plaques de silicate de calcium ou de plaques isolantes micro poreuses et/ou d'un matériau fibreux et/ou d'un matériau fibreux solide comprimé sous forme de non-tissé et/ou de tapis de fibre et/ou de plaque de fibre rigide, la porosité des couches croissant depuis la couche (6) vers les couches (7) consécutives, afin d'augmenter le rendement d'isolation.

11. Module selon l'une quelconque des revendications 6 à 10, **caractérisé en ce que** le module de paroi (2, 12) présente, vue de dessus, une section quadrangulaire, en particulier carrée ou rectangulaire ou une autre section, autorisant un agencement sans gousset de modules (2, 12) les uns contre les autres, telle qu'une forme de section triangulaire, hexagonale ou octogonale.

12. Module selon l'une quelconque des revendications 6 à 11, **caractérisé en ce** le module de paroi (2, 12) comporte une paroi frontale (5a), une première paroi latérale (5b) et une seconde paroi latérale (5c) ainsi qu'une paroi arrière (5d) de la première couche (5), une paroi frontale (6a), une première paroi latérale (6b) et une seconde paroi latérale (6c) ainsi qu'une paroi arrière (6d) de la seconde couche (6) et éventuellement une paroi frontale (7a), une première paroi latérale (7b), une seconde paroi latérale (7c) et une paroi arrière (7d) de la troisième couche (7), d'autres couches correspondant dans leur agencement aux couches susmentionnées, les couches (5, 6, 7) et éventuellement d'autres couches étant réalisées en alignement les unes avec les autres et en se succédant, de sorte que le module de paroi (2) présente une forme de cube ou de carré.

13. Module selon l'une quelconque des revendications 6 à 12, **caractérisé en ce que** les couches (5, 6, 7) sont réalisées avec un décalage en forme d'escalier ou de marche les unes par rapport aux autres, les couches (5, 6, 7) étant alignées avec des premières parois latérales (5b, 6b, 7b), les couches présentant un décalage en forme d'escalier de telle sorte que les secondes parois latérales (5c, 6c, 7c) sont disposées avec un décalage les unes par rapport aux autres, les joints (9) agencés droit sur l'épaisseur de la paroi et des joints (10) agencés de façon étagée étant obtenus ainsi lors de l'agencement de ces modules de paroi (2) les uns contre les autres, deux couches (6, 7) étant réalisées l'une avec l'autre avec une pluralité de couches et seule une couche présentant un décalage par rapport aux autres couches et/ou les couches (5, 6, 7) présentant un décalage en forme d'escalier de telle sorte que le décalage est agencé en diagonale sur un angle de parois latérales voisines de sorte que tous les joints (11) de modules (2) voisins sont agencés de façon étagée, le module de paroi (2) s'engageant les uns dans les autres.

14. Module selon l'une quelconque des revendications 6 à 13, **caractérisé en ce que** le module (2, 12) est conçu comme modules de retenue (2) ou comme module de remplissage (12), un module (2) conçu comme module de retenue (2) étant réalisé dans une première section de telle sorte qu'il s'élargit depuis la couche (7) la plus externe au four vers la couche (5) la plus interne au four avec des marches et/ou la couche (5) comporte une marche (13) supplémentaire, avec laquelle la couche (5) s'élargit de façon étagée au moins vers un côté et/ou le module de paroi (2) est réalisé en ce qui concerne une seconde section, qui est perpendiculaire à la première section, de telle sorte qu'il s'élargit depuis une couche (7) extérieure au four vers la couche (5) intérieure au four avec des marches et/ou le module de paroi (2) s'élargit de façon symétrique ou asymétrique par rapport à la première et la seconde section et/ou le module de paroi (2) est réalisé dans une seconde section, transversalement à la première section, de couche en couche et dans la couche (5) même avec un décalage latéral en forme d'escalier.

15. Module selon l'une quelconque des revendications 6 à 14, **caractérisé en ce que** le module de remplissage (12) présente une forme correspondant au module (2), de sorte qu'un agencement par conjugaison de formes des modules de remplissage (12) et des modules (2) est réalisé dans la structure de paroi et/ou le module de remplissage (12) se rétrécit dans une première section en fonction des modules (2) à la façon de marches et, dans une seconde section, perpendiculairement à la première section, le module (12) présente la même section que le module (2), c'est-à-dire soit se rétrécit à la façon de marche en fonction du modules (2) soit présente un décalage en forme d'escalier en fonction du module (2) et/ou sur le module de remplissage (12), les couches (5, 6, 7) individuelles sont maintenues les unes contre les autres de façon appropriée et en particulier sont collées les unes avec les autres ou maintenues emboîtées les unes contre les autres avec des éléments appropriés et/ou les décalages et/ou élargissements en forme de marches comportent une surface de tracé (14) inclinée, qui évite des arêtes de marche fragiles et tranchantes en particulier dans la zone de la couche (5).

16. Module selon l'une quelconque des revendications 6 à 15, **caractérisé en ce que** la couche (5) est conçue divisée au centre de telle sorte que des moitiés de couche respectivement des parois de moitié de couche (5g) se faisant face sont formées, une rainure (5f) s'étendant à partir de la couche (5) et traversant la paroi arrière (5d) étant prévue dans chacune des parois de moitié de couche (5g) des moitiés de couche ou des moitiés de pierre.

17. Dispositif de fixation pour une structure de paroi et/ou de plafond pour une installation de traitement de chaleur selon une quelconque ou plusieurs des revendications 1 à 5 avec des modules selon l'une ou plusieurs des revendications 6 à 16, **caractérisé en ce que** le dispositif de fixation (3) est conçu en plusieurs parties et comporte au moins un dispositif de retenue (15), une plaque de retenue (16) et un dispositif de fixation (17).

18. Dispositif de fixation selon la revendication 17, **caractérisé en ce que** le dispositif de retenue (15) sert à la fixation des modules (2) sur une plaque de retenue (16) et maintient les couches (5, 6, 7) des modules (2) les unes contre les autres.

19. Dispositif de fixation selon la revendication 17 ou 18, **caractérisé en ce que** le dispositif de retenue (15) présente une partie d'ancrage (18) et une partie de tige (19), la partie d'ancrage (18) étant conçue avec deux ou plusieurs bras (21) s'étendant à partir d'un centre (20), une couronne ou un plateau, la partie de tige (19) étant disposée par application sur un centre (20), la partie de tige (19) étant conçue en forme de barre et présentant un dispositif de fixation sur son extrémité (22) libre.

20. Dispositif de fixation selon l'une quelconque des revendications 17 à 19, **caractérisé en ce que** les bras (21) s'étendent perpendiculairement ou de façon coudée par rapport à la partie de tige (19) et en particulier forment un angle aigu avec la partie de tige (19).

21. Dispositif de fixation selon l'une quelconque des revendications 17 à 20, **caractérisé en ce que** le dispositif de retenue (15) est conçu à partir d'une partie de tige (19), laquelle est réalisée sous forme de spirale ou de barre ondulée.

22. Dispositif de fixation selon l'une quelconque des revendications 17 à 21, **caractérisé en ce que** le dispositif de retenue (15) est réalisé en céramique et/ou dans un métal résistant à la chaleur tel qu'un acier inox.

23. Dispositif de fixation selon l'une quelconque des revendications 17 à 22, **caractérisé en ce que** la plaque de retenue (16) est un composant en deux dimensions et plan, qui est réalisé en particulier sous forme de pièce découpée en tôle à base d'acier, par exemple du St37 ou V4A (1.4301 ou similaire) ou d'un métal résistant à la chaleur, comme en particulier des aciers des qualités Inconel, 1.4828, 1.4841 et 1.4845, la plaque de retenue (16) comportant une cavité (25) en particulier au centre et au moins une ouverture de logement (24) étant présente dans la plaque de retenue (16) à proximité de la cavité (25), le nombre des ouvertures de logement (24) étant déterminé par le nombre des dispositifs de retenue (15).

24. Dispositif de fixation selon l'une quelconque des revendications 17 à 23, **caractérisé en ce que** la cavité (25) est limitée sur le côté par une paroi (26) en gradin ou un décrochement (26), la cavité (25) formant un fond de cavité (27) plan et au moins un premier dispositif d'encliquetage (28) étant présent dans le fond de cavité (27), le premier dispositif d'encliquetage (28) étant une ouverture d'encliquetage (28), une bride (29) périphérique s'étendant vers le haut à partir de la cavité (25), délimitant sur le côté les ouvertures d'encliquetage (28) depuis le fond de la cavité (27) vers le haut et en particulier l'ouverture d'encliquetage (28) étant conçue rectangulaire, la bride (29) dépassant sur des arêtes latérales étroites (30) de l'ouverture d'encliquetage (28) à peu près à angle droit du fond de la cavité (27) ou formant avec celui-ci un angle obtus, et sur des arêtes latérales longitudinales (31) de l'ouverture d'encliquetage (28), la bride (29) formant un angle obtus (32) avec le fond de la cavité (27), rétrécissant l'ouverture d'encliquetage (28) à partir du fond de la cavité (27), et l'angle (32) étant d'environ 120° et/ou l'ouverture (28) étant conçue ronde ou polygonale, la bride (29) étant conçue comme collerette périphérique et conique.

25. Dispositif de fixation selon l'une quelconque des revendications 17 à 24, **caractérisé en ce que** le dispositif de fixation (17) est conçu pour l'action conjuguée de fixation avec la plaque de retenue (16), le dispositif de fixation (17) présentant un dispositif d'encliquetage (35) correspondant au premier dispositif d'encliquetage (28).

26. Dispositif de fixation selon l'une quelconque des revendications 17 à 25, **caractérisé en ce que** le dispositif de fixation (17) présente une plaque de base (34) plane, qui est conçue avec une forme à peu près rectangulaire, polygonale ou ronde, des pattes à ressort (37) étant rattachées d'un seul tenant sur les grands côtés (36) de la plaque de base (34).

27. Dispositif de fixation selon l'une quelconque des revendications 17 à 26, **caractérisé en ce que** les pattes à ressort (37) présentent en section un tracé à peu près en forme de S, ces pattes étant agencées à partir du grand côté (36) avec un premier coude (38) en convergeant les unes avec les autres et, après un tronçon droit, qui forme une paroi de patte à ressort (39) agencée en biais, s'étendant avec un second coude (40) vers l'extérieur, en partant les uns des autres, et formant ici une saillie d'engagement par l'arrière (41), la hauteur (H) des pattes à ressort (37) depuis la plaque de base (34) jusqu'au-dessous de la saillie d'engagement par l'arrière (41) correspondant sensiblement à la hauteur de la bride (29), les pattes à ressort (37) formant avec la plaque de base (34) un angle qui est légèrement supérieur à l'angle (32) de la bride (29).

28. Dispositif de fixation selon l'une quelconque des revendications 17 à 27, **caractérisé en ce que** la plaque de base (34) présente une ouverture de fixation (42) à travers laquelle un boulon fileté ou un boulon rivé (43) peut être emboîté et peut être bloqué éventuellement avec un écrou (44).

29. Dispositif de fixation selon l'une quelconque des revendications 17 à 28, **caractérisé en ce que** le premier dispositif d'encliquetage (50) se compose de deux pattes d'encliquetage (51) se trouvant dans le plan du fond de cavité, dirigées les unes vers les autres et coupées librement, les pattes d'encliquetage (51) étant rattachées le long d'une arête longitudinale (52) sur le fond de la cavité, les pattes d'encliquetage (51) pouvant se rétrécir en direction d'une arête longitudinale (53) libre et étant conçues à cet égard en forme de trapèze et les arêtes longitudinales (53) libres délimitant entre elles une fente d'encliquetage (54), un second dispositif d'encliquetage correspondant pour l'action conjuguée avec le dispositif d'encliquetage (50) étant disposé sur le dispositif de fixation (17) ou la structure portante (4) comme saillie d'encliquetage sous la forme d'une plaque d'encliquetage, la plaque d'encliquetage présentant une épaisseur qui est plus grande que la fente d'encliquetage (54) et présentant à peu près la longueur de la fente d'encliquetage (54), la partie d'ancrage (18) du dispositif de retenue (15) étant montée dans la couche (5), la partie d'ancrage (18) étant coulée, cimentée, emboîtée ou introduite dans la couche (5) et **en ce que** la partie d'ancrage (18) est disposée avec les bras (21) s'étendant vers l'extérieur dans la couche (5), les bras (21) pouvant être insérés dans des percements (5e) appropriés à chaque fois dans les moitiés de couche ou parois de moitié de couche (5g), la partie de tige (19) étant montée dans une rainure (5f) demi-ronde, s'étendant à partir de la couche (5) et traversant la paroi arrière (5d) dans chacune des moitiés de couche ou de pierre, la partie de tige (19) traversant les autres couches (6, 7) et dépassant par la paroi arrière (7d) de la dernière couche de telle sorte que l'extrémité (22) libre de la partie de tige (19) peut être emboîtée et fixée dans l'ouverture de logement (24) de la plaque de retenue (16), la partie de tige (19) pouvant être fixée sur la plaque de retenue (16) par le vissage d'un écrou sur le filetage (23) ou par d'autres moyens appropriés comme le soudage, l'encliquetage, le brasage ou similaire.

30. Dispositif de fixation selon l'une quelconque des revendications 17 à 29, **caractérisé en ce que** la plaque de retenue (16) s'applique dans l'état déjà monté, à l'exception d'une ou plusieurs cavités (25), dans la mesure du possible sur toute la surface sur la paroi arrière (7d) de la dernière couche (7) et/ou la plaque de retenue (16) s'applique avec compression sur la paroi arrière (7d).

31. Dispositif de fixation selon l'une quelconque des revendications 17 à 30, **caractérisé en ce que**, pour l'agencement d'un module de paroi (2) sur la structure porteuse (4), les dispositifs de fixation (17) sont disposés en des endroits prédéfinis de la structure porteuse (4), les dispositifs de fixation (17) étant disposés par vissage et/ou rivetage et/ou soudage et/ou encliquetage avec une liaison à encliquetage sur une structure portante (4), sachant que, lorsque des modules de remplissage (12) sont prévus entre les modules de paroi (2), la distance entre les dispositifs de fixation (17) correspond à peu près à l'espacement de deux modules de paroi (2) et à l'espacement d'un module de remplissage (12) se trouvant entre les deux et/ou les dispositifs de fixation (17) étant conçus sous forme de rail ou de réseau de rails, les ressorts à encliquetage respectivement les pattes à encliquetage (37) étant formés ou réalisés avec les espacements prédéterminés sur le rail ou le réseau de rails, l'ouverture d'encliquetage (28) étant réalisée de telle sorte qu'elle peut être posée pour le montage sur les pattes à ressort (37), les saillies d'engagement par l'arrière (41) s'appuyant sur les parois inclinées de la bride (29) et les saillies (41) pouvant glisser le long des brides (29) en exerçant de la pression sur le module (2), les saillies d'engagement par l'arrière (41) pouvant parvenir par-dessus les arêtes de terminaison libres de la bride (29) et faisant ressort ensuite vers l'extérieur, de sorte que les saillies (41) saisissent par l'arrière la bride (29) et le module (2) est encliqueté avec le dispositif de fixation (17) sur la structure portante (4).

32. Utilisation d'une structure de paroi et/ou de plafond selon l'une quelconque des revendications 1 à 5 avec des modules selon l'une quelconque des revendications 6 à 16 et des dispositifs de fixation selon l'une quelconque des revendications 17 à 31 comme paroi de four ou plafond de four dans des installations de gaz de crackage, le nettoyage thermique de l'air évacué, le recuit à bande, des fours à chambre, des fours à sole à rouleaux, des fours de traitement de chaleur, des cloches de recuit ou fours tunnels, des wagonnets de four tunnel, des fours à rouleaux, des fours à sole mobile et des fours à cloche ou autres ensembles de traitement de chaleur.
